# EUROPÄISCHE PATENTSCHRIFT

(11) **EP 2 050 903 B1**
(45) Veröffentlichungstag und Bekanntmachung des Hinweises auf die Patenterteilung: **27.06.2012**
(21) Anmeldenummer: 08075720.6
(22) Anmeldetag: 22.08.2008
(51) Int. Cl.: E05B 65/12

(54) **Verschluss für Fahrzeuge**
Lock for automobiles
Fermeture pour véhicules

(30) Priorität: 17.10.2007 DE 102007050032; 29.11.2007 DE 102007057560
(43) Veröffentlichungstag der Anmeldung: 22.04.2009
(73) Patentinhaber: Huf Hülsbeck & Fürst GmbH & Co. KG, 42551 Velbert (DE)
(72) Erfinder: Orzech, Udo, 42549 Velbert (DE); Kamps, Rolf, 42119 Wuppertal (DE); Kaiser, Hans-Günter, 42279 Wuppertal (DE); Berghahn, Jörg, 45892 Gelsenkirchen (DE); Ruppach, Dirk, 44793 Bochum (DE)
(74) Vertreter: Patentanwälte Buse, Mentzel, Ludewig

(56) Entgegenhaltungen:
- EP-A1- 1 076 141
- DE-A1- 2 906 860
- DE-A1- 10 206 813
- DE-A1- 19 700 887

## Beschreibung

Die Erfindung richtet sich auf einen Verschluss der im Oberbegriff des Anspruches 1 angegebenen Art. Das zum Verschluss gehörende Schloss umfasst eine Falle, eine Klinke und mindestens eine motorische Zuziehhilfe. Wenn die Klappe oder Tür geschlossen wird, gelangt die Falle zunächst in eine Vorrastlage, wo die Klinke in eine Vorrast der Falle einfällt. Dann wird über Sensoren od. dgl. die Zuziehhilfe wirksam gesetzt, die dann eine Zuziehphase einleitet. Während dieser Zuziehphase bewegt die Zuziehhilfe die Falle aus ihrer Vorrastlage in eine Hauptrastlage, wo die Klinke in die Hauptrast einfällt. Dann ist die Klappe oder Tür voll geschlossen.

Ein solcher Verschluss ist aus der DE 102 06 813 A1 bekannt. Während der Zuziehphase werden elastische Dichtungen zwischen der Klappe oder Tür und der Karosserie zusammengedrückt. Es gibt aber auch Federmittel, die bestrebt sind die Klappe oder Tür in ihre Offenposition zu überführen. Die Klappe steht dann unter einer Spannung. Zum Öffnen der Klappe wird ein Betätiger benutzt, der die Klinke aus ihrer Eingriffsposition in der Hauptrast der Falle heraushebt. Das kann fallweise auch durch eine sogenannte motorische Öffnungshilfe geschehen. Wegen der vorgenannten Spannung springt die Klappe oder Tür schlagartig auf und erzeugt dabei ein unangenehmes Geräusch, welches stört.

Der Erfindung liegt die Aufgabe zugrunde, einen preiswerten Verschluss der im Oberbegriff des Anspruches 1 genannten Art zu entwickeln, der ein komfortables, sanftes Öffnen der Klappe oder Tür gestattet. Dies wird erfindungsgemäß durch die in Anspruch 1 genannten Maßnahmen erreicht, denen folgende besondere Bedeutung zukommt.

Die Erfindung greift auf eine Zuziehhilfe zurück, die zum Zuziehen der Tür oder Klappe dient und gibt ihr eine neue Funktion, nämlich auch beim Öffnen der Klappe oder der Tür wirksam zu werden und sie in komfortabler Weise zu öffnen. Ein bereits vorhandener Bauteil, nämlich die Zuziehhilfe, gewinnt durch die Erfindung eine doppelte Funktion. Die erste, gewöhnliche Funktion der Zuziehhilfe besteht, wie gesagt, darin, in einer Zuziehphase die Klinke aus der Vorrastlage in der Falle in eine Hauptrastlage zu überführen. Die zweite, neue Funktion der Zuziehhilfe wird dazu genutzt, um in Gegenrichtung zur vorausgehenden Zuziehphase die Falle in einer sanften Weise in Richtung ihrer Offenlage definiert zurückzubewegen. Der Motor der Zuziehhilfe ist dann gegen die Spannung der Klappe oder Tür wirksam. Die Rückbewegung lässt sich sehr präzise durch Sensoren und eine entsprechende elektronische Software steuern, was preiswert und raumsparend ist. Durch die motorische Rückstellung der Falle über die in Gegenrichtung wirksamen Zuziehhilfe werden störende Öffnungsgeräusche vermieden. Die Kräfte an den Dichtungen und Federn werden in der Rückstellphase der Zuziehhilfe nur langsam entspannt. Es findet über die Drehfalle und den dort eingreifenden Schließteil eine kontrollierte Öffnungsbewegung der Klappe oder Tür statt.

Weitere Maßnahmen und Vorteile der Erfindung ergeben sich aus den Unteransprüchen, der nachfolgenden Beschreibung und den Zeichnungen. In den Zeichnungen ist der erfindungsgemäße Verschluss in einer Heckklappe eines Fahrzeugs eingebaut dargestellt, und zwar in nur einem Ausführungsbeispiel, aber in verschiedenen Arbeitsphasen. Das Schloss ist dabei nur in seinen wesentlichsten Schlossteilen dargestellt, bei geöffnetem Schlossgehäuse. Es zeigen:
- Fig. 1: bei noch geöffneter Heckklappe eine Offenlage der im Schloss vorgesehenen Falle, wo der an der Karosserie sitzende Schließteil noch frei ist,
- Fig. 2: der gleiche Verschluss, wenn eine Vorrastlage der Falle vorliegt und eine Zuziehhilfe zu arbeiten beginnt und eine Zuziehphase der Falle und damit der Heckklappe einleitet,

- Fig. 3: verdeutlicht das letzte Stück der Zuziehphase, wo über eine Klinke die Hauptrastlage der Falle gerade erreicht worden ist,
- Fig. 4: zwar die gleiche Hauptrastlage wie in Fig. 3, doch hat sich dabei die Zuziehhilfe entspannt, nachdem der endgültige Schließzustand der Heckklappe erreicht worden ist,
- Fig. 5: eine Überhubphase der Falle, die vor Einleitung einer Rückstellphase stattfindet und ein lastfreies Ausheben der Klinke gestattet, und
- Fig. 6: erläutert die Wirksamkeit der Zuziehhilfe in einer erfindungsgemäßen Rückstellphase, wo in Gegenrichtung zur Zuzieh- und Überhubbewegung von Fig. 2 und 5 die Falle allmählich in Richtung ihrer Offenlage zurückgebracht wird.

Das Schloss 12 befindet sich im vorliegenden Fall an einer Heckklappe eines Fahrzeugs, wovon in der Fig. 1 bis 6 nur ein Teilstück 18 gezeigt ist. In allen Figuren ist das Gehäuse des Schlosses 12 offen dargestellt, weshalb folgende Schlossteile zu sehen sind.

Zunächst gibt es eine Klinke 20, die sich bei offener Klappe 18 in der durch die Hilfslinie 20.1 in Fig. 1 veranschaulichten Bereitschaftsposition befindet, wo sie sich mit einer Sperrnase 27 am Umfang einer Falle 15 abstützt. Die Klinke 20 ist auf einer Achse 26 im Schlossgehäuse schwenkgelagert. Ein weiterer Schlossteil ist eine Falle 15, die auf einer Achse 14 drehgelagert ist und eine geeignete Umfangs-Profilierung besitzt, nämlich sowohl eine Vorrast 16 als auch eine Hauptrast 17. Mittels einer im vorliegenden Fall wirkenden eigene Federbelastung 19 und einem nicht näher gezeigten Drehanschlag wird die Falle 15 in ihrer durch die Hilfslinie 15.1 in Fig. 1 veranschaulichten Offenlage gehalten.

Ein dem Schloss 12 zugeordneter Schließteil 10 ist hier als Schließbügel ausgebildet und sitzt an der Karosserie des Fahrzeugs, von welcher nur ein Teilstück 38 gezeigt ist.

Beim Schließen der Heckklappe 18 im Sinne des Pfeils 39 fährt, ausgehend von Fig. 1, der Schließbügel 10 mit seinem vorderen Schenkel 11 in eine Aufnahme 13 der Falle 15 ein und bewegt diese bis zu der aus Fig. 2 ersichtlichen und mit der Hilfslinie 15.2 veranschaulichten Vorrastlage.

Die Vorrastlage 15.2 der Falle 15 wird von Sensoren od. dgl. überwacht, der eine in den Fig. schematisch veranschaulichte Zuziehhilfe 60 wirksam setzt. Die Zuziehhilfe 40 ist über ein Getriebe, z.B. Stangen 43, 44, mit einem Motor 41 in Verbindung, wobei zwischen dem Getriebe 43, 44 fallweise eine Kupplung 42 angeordnet sein kann. Zur Verdeutlichung der Wirksamkeit und Unwirksamkeit der Kupplung 42 ist diese als Kulissenführung 47 mit einem darin geführten Kulissenstein 48 ausgebildet. Der Kulissenstein 48 sitzt am Ende der ersten Getriebestange 43, deren Innenende bei 24 an der Kulisse 15 angelenkt ist. An der Austrittsstelle der Getriebestange 43 besitzt die Kulissenführung 47 einen Innenanschlag 49 für den Kulissenstein 48. In der Offenlage 15.1 der Falle ist das Getriebe 43, 44 entspannt. In der Offenlage 15.1 von Fig. 1 ist die Kupplung 42 unwirksam. Das ist in Fig. 1 dadurch veranschaulicht, dass sich der Kulissenstein 48 in Abstand von seinem Innenanschlag 49 an der Kulissenführung 47 befindet. Diese Position des Kulissenstein 48 ist mit einer Hilfslinie 48.1 markiert und kennzeichnet so eine "Unwirksamkeit" der Kupplung 42. Das Getriebe 43, 44 ist dann entlastet und die Zuziehhilfe 40 befindet sich in einer entspannten Neutralstellung. Bezogen auf die Kupplung 42 liegt eine "Entkupplungsstellung" vor.

Wenn die Vorrastlage 15.2 von Fig. 2 erreicht ist, schalten Sensoren und Steuermittel den Motor 41 ein. Der Motor 41 bewegt zunächst die zweite Getriebestange 44 im Sinne des Pfeiles 45 von Fig. 2, wodurch die Kupplung 42 wirksam gesetzt wird. Die Wirksamkeit der Kupplung 42 ist in Fig. 2 durch eine Anlage des Kulissensteins 48 am Innenanschlag 49 veranschaulicht. Dieser Sachverhalt ist in Fig. 2 durch eine Hilfslinie 48.1 am Kulissenstein 48 gegenüber dem Innenanschlag 49 gekennzeichnet. Die Linie 48.1 kennzeichnet also die "Wirksamkeit" der Kupplung 42. Wegen der wirksamen Kupplung 42 wird die Zuziehbewegung 45 der Getriebestange 44 in eine entsprechende Zuziehbewegung der zum Kulissenstein 48 gehörenden ersten Getriebestange 43 übertragen. Dadurch wird die Falle 15 gegen ihre Federbelastung 19 bis zu der aus Fig. 3 ersichtlichen Lage weitergedreht, die durch eine Hilfslinie 15.3 markiert ist. Es findet eine "Zuziehphase" der Zuziehhilfe 40 statt. Dichtungen zwischen der Karosserie 38 und der Klappe 18 werden zusammengedrückt. Diese Spamungsarbeit leistet der Motor 41 der Zuziehhilfe 40.Dann fällt die Klinke 20 mit ihrer Sperrnase 27 hinter die Hauptrast 18 der Klinke ein. Der Schließbügel 10 hat seine Endposition im Schloss 12 erreicht. In Fig. 3 befindet sich die Heckklappe 18 in ihrer vollen Zuklapplage. Das wird durch Sensoren, die an den Schlossgliedern und/oder an der Klappe 18 angreifen, festgestellt. Die Sensoren melden dies einem elektrischen Steuergerät, der aufgrund seines elektrischen Steuerprogramms den Motor 41 zunächst stoppt. Diese Grenzsituation ist in Fig. 3 veranschaulicht. Ausweislich der Hilfslinie 48.2 ist die Kupplung 42 dabei noch wirksam.

Wie Fig. 4 zeigt, ist aber die Spannungsstellung 48.2 von Fig. 3 nicht dauerhaft; von seinem Steuerprogramm wird der Motor 41 um ein Teilstück im Sinne des Bewegungspfeils 22 von Fig. 4 etwas zurückbewegt. Wegen der Kulissensteuerung im Bereich der Kupplung 42 bewegt sich aber nur die motorseitige Getriebestange 44 zurück, während die fallenseitige Getriebestange 43 ruht, weil, wie gesagt, auch in Fig. 4 die Hauptrastlage 15.3 der Falle 15 vorliegt. Wegen der vorgenannten Relativbewegung der beiden Getriebestangen 43, 44 zueinander kommt es zu einer Entspannung in der Zuziehhilfe 40; der Kulissenstein 48 ist wieder in Abstand von seinem Innenanschlag 49. In Fig. 4 liegt wieder die durch die Hilfslinie 48.1 verdeutlichte Entkupplungsstellung der Kupplung 42 vor. Die Federkräfte durch die zusammengedrückten Dichtungen zwischen der Heckklappe 18 und der Kulisse 38, die vom Schließbügel 10 auf die Falle 15 wirken, werden über die Sperrnase 27 von der Klinke 20 aufgenommen und über deren Schwenkachse 26 abgeleitet.

Es gibt einen nicht näher gezeigten Betätiger zum Öffnen der Heckklappe 18, der in jeder an sich bekannten Art ausgebildet sein könnte. So könnte der Betätiger Bestandteil eines sogenannten Identifikationsgebers sein, z.B. eines elektronischen Schlüssels, der im Besitz einer berechtigten Person ist und mittels einer Fernbedienung mit einem im Fahrzeug vorgesehenen Empfänger zusammenwirkt. Auch dieser Betätiger hat bei der Erfindung doppelte Funktionen. Eine erste Funktion des Betätigers besteht darin, unmittelbar oder mittelbar mit der Klinke 20 zusammenzuwirken. Die zweite Funktion des Betätigers hängt mit der vorliegenden Erfindung zusammen und besteht darin, eine Rückstellphase an der Zuziehhilfe auszulösen, was anhand der Fig. 5 und 6 noch näher beschrieben wird.

Im vorliegenden Ausführungsbeispiel wird die erste Funktion des Betätigers mittels einer motorischen Öffnungshilfe 30 verwirklicht. Bei Wirksamkeit des Betätigers wird über eine elektrische Steuerung ein weiterer Motor 31 wirksam gesetzt, der über Getriebeteile, z.B. eine Schnecke und ein Schneckenrad 33, auf einen Exzenter 32 wirkt. Im vorliegenden Fall haben das Schneckenrad 33 und der Exzenter 32 eine gemeinsame Achse 35. Durch den Motor 31 wird der Exzenter 32 im Sinne des Pfeils 34 von Fig. 5 gedreht. Was dann mit der Öffnungshilfe 30 passiert, ist in Fig. 6 angedeutet.

Bei Drehung 34 des Exzenters 32 läuft die Exzenter-Steuerkurve 36 mit ihrem Maximum auf eine Gegensteuerfläche 21 an der Klinke 20, die dann gegen ihre Federbelastung 29 von der Falle 15 weggeschwenkt wird. Die Klinke 20 gelangt aus ihrer noch in Fig. 5 bestehenden Hauptrastposition 20.3 in eine Freigabeposition 20.4 von Fig. 6. In der Freigabeposition 20.4 hat der Sperrzahn 27 nicht nur die Hauptrast 17 der Falle 15 freigegeben, sondern ist gegenüber der Vorrast 16 soweit zurückgeschwenkt, dass sich die Vorrast 16 im Sinne des gepunkteten Pfeils 23 mit Sicherheit an der Sperrnase 27 vorbeibewegen kann.

In Fig. 6 befindet sich die Falle 15 in einer durch die Hilfslinie 15.5 verdeutlichten Zwischenstellung. Gegenüber der vollen Eingriffslage von Fig. 5 hat sich der Schließbügel 10 im Sinne des Bewegungspfeils 51 von Fig. 6 schon etwas relativ zum Schloss 12 wegbewegt. Dabei ist die zwischen der Heckklappe 18 und Karosserie 38 bestehende Federwirkung der dort vorgesehenen Federmittel bereits etwas entspannt worden. Bei dieser Entspannung wirkt aber auch die Zuziehhilfe 40 in besonderer Weise zusammen, wie anhand der Fig. 5 und 6 beschrieben werden soll. Jetzt kommt die oben erwähnte zweite Funktion des Betätigers ins Spiel.

Die zweite Funktion des Betätigers besteht darin, dass dieser, ausgehend von der Hauptrastlage 35.3 der Falle in Fig. 4, auch auf die Zuziehhilfe 40 einwirkt und deren Motor 41 zunächst in Richtung der im Zusammenhang mit Fig. 2 beschriebenen Zuziehbewegung ein kleines Stück weiterführt. Dabei wird das Getriebe 43, 44 im Sinne der Zuziehbewegung 45 von Fig. 2 weiterbewegt. Es findet eine durch den Bewegungspfeil 50 in Fig. 5 veranschaulichte Weiterbewegung des Getriebes 43, 44 statt. Es kommt zunächst wieder zu einer Kupplungsstellung 48.2 der Kupplung 42 von Fig. 5. Dabei wird eine Spannung zwischen dem Kulissenstein 48 und dem Innenanschlag 49 der Kulissenführung 47 aufgebaut. Das ist eine erste Änderung, die gegenüber der vorausgehenden Situation von Fig. 4 erreicht wird.

Eine weitere Abweichung gegenüber Fig. 4 besteht darin, dass bei der Weiterbewegung 50 über die Getriebestangen 43, 44 auch die Drehfalle 15 aus ihrer Hauptrastlage 15.3 von Fig. 4 gegen ihre Federbelastung 19 um einen Winkel 52 weitergedreht wird und in eine durch die Hilfslinie 15.4 in Fig. 5 verdeutlichte Lage gelangt, die als "Überhublage" bezeichnet werden soll. Wie aus Fig. 5 zu erkennen ist, befindet sich die Klinke 20 zunächst immer noch in ihrer aus Fig. 3 und 4 ersichtlichen Hauptrastposition 20.3, wo sich die Klinke 28 aufgrund ihrer Federbelastung 29 mit einer Stütznase 28 am Umfang der Drehfalle 15 abstützt. Zwischen der Sperrnase 27 der Klinke 20 und der Fallen-Hauptrast 17 entsteht ein aus Fig. 5 ersichtlicher freier Spalt 53. In der Überlastlage 15.4 von Fig. 5 werden die Federkräfte der Dichtungen od. dgl., die zwischen der Drehfalle 15 und dem Schließbügel 10 wirken, nicht mehr auf die Klinke 20 übertragen, sondern über das Getriebe 43, 44 zunächst vom Motor 41 der Zuziehhilfe 40 aufgenommen. Die Klinke 20 ist lastfrei und kann daher mittels des Betätigers und, im vorliegenden Fall, über die Öffnungshilfe 30 leicht in ihre bereits beschriebene Freigabeposition 20.4 von Fig. 6 überführt werden.

In der bereits beschriebenen Freigabeposition 20.4 der Klinke 20 in Fig. 6 findet aber auch die bereits erwähnte besondere Rückstellphase der Zuziehhilfe 40 statt. Ausweislich der durch die Hilfslinie 48.2 in Fig. 2 veranschaulichten Spannungsstellung der Kupplung 42 steht auch die angekuppelte Falle 15 über die Getriebestangen 43, 44 unter einer Spannung. Zu der auf die Falle 15 wirkenden eigenen Federbelastung 19 kommt noch die Federelastizität der Dichtungen zwischen der Heckklappe 18 und der Karosserie 38 hinzu. Dann wird der Motor 41 der Zuziehhilfe 40 im Gegensinne zu der im Zusammenhang mit Fig. 2 beschriebenen Zuziehphase 45 wirksam. Es findet eine durch den Pfeil 46 in Fig. 6 verdeutlichte Rückstellbewegung des Getriebes 43, 44 und damit der Falle 15 statt.

Wie bereits erwähnt wurde, ist in Fig. 6 eine Zwischenposition 15.5 der Falle 15 erreicht. Die Falle 15 wird dann im Sinne des bereits erwähnten Pfeils 22 in Richtung der aus Fig. 1 ersichtlichen Offenlage weiterdreht. Es erfolgt eine allmähliche Rückstellbewegung 22, die vom Motor 41 der Zuziehhilfe 40 im Sinne des Pfeils 46 dosiert gesteuert wird. Die zusanunengedrüclcten Dichtungsmittel zwischen der Heckklappe 18 und der Karosserie 38 können sich langsam entspannen. Auch die Drehfalle 15 wird von ihrer Federbelastung 19 zu ihrer Offenlage 15.1 von Fig. 1 zurückgeführt. Es findet ein völlig geräuschloses Öffnen des Schlosses 12 statt.

Beim Öffnen der Heckklappe 18 ist nicht nur die Öffnungshilfe 30 in der geschilderten Weise wirksam, sondern auch die Zuziehhilfe 40 ist daran wesentlich beteiligt. Für dieses besondere Zusammenspiel der Öffnungshilfe 30 und der Zuziehhilfe 40 bedarf es lediglich einer geeigneten Software und elektrischen Steuerung, die für das Zusammenspiel dieser beiden Hilfen 30, 40 sorgt. Hardwaremäßig kann sich die Erfindung der in solchen Fällen ohnehin erforderlichen Bauteilen der Öffnungshilfe 30, der Zuziehhilfe 40 und des Betätigers bedienen.
- **Bezugszeichenliste:** 10: Schließteil, Schließbügel
- 11: in 15 eingreifender Schenkel von 10
- 12: Schloss, Schlossgehäuse
- 13: Aufnahme in 15 für 11
- 14: Drehachse von 15
- 15: Falle
- 15.1: Offenlage von 15 (Fig. 1)
- 15.2: Vorrastlage von 15 (Fig. 2)
- 15.3: Hauptrastlage von 15 (Fig. 3, 4, 5)
- 15.4: Überhublage von 15 (Fig. 5)
- 15.5: Zwischenlage von 15 (Fig. 6)
- 16: Vorrast an 15
- 17: Hauptrast an 15
- 18: Teilstück der Heckklappe
- 19: Pfeil der Federbelastung von 15
- 20: Klinke
- 20.1: Bereitschaftsposition von 20 (Fig. 1)
- 20.2: Vorrastposition von 20 (Fig. 2)
- 20.3: Hauptrastposition von 20 (Fig. 3, 4, 5)
- 20.4: Freigabeposition von 20 (Fig. 6)
- 21: Gegensteuerfläche an 20 für 36 (Fig. 6)
- 22: Pfeil der Entspannung von 43, 44 (Fig. 4)
- 23: gepunkteter Pfeil der Öffnungsbewegung von 15 (Fig. 6)
- 24: Anlenkstelle von 43 an 15
- 25: Spalt zwischen 17, 27 (Fig. 5)
- 26: Schwenkachse von 20 (Fig. 3)
- 27: Sperrnase an 20
- 28: Stütznase an 20 (Fig. 3, 4, 5)
- 29: Kraftpfeil der Federbelastung von 20
- 30: motorische Öffnungshilfe
- 31: Motor von 30
- 32: Exzenter von 30
- 33: Getriebeteil von 30, Schneckenrad
- 34: Drehpfeil von 32 (Fig. 5)
- 35: Achse von 30, 33 (Fig. 1, 5)
- 36: Steuerkurve von 32 (Fig. 6)
- 38: Karosserie des Fahrzeugs
- 39: Pfeil der Zuklappbewegung von 18 (Fig. 1)
- 40: Zuziehhilfe
- 41: Motor für 40
- 42: Kupplung zwischen 43, 44
- 43: erste Getriebestange von 40
- 44: zweite Getriebestange von 40
- 45: Pfeil der Zuziehbewegung, Zuziehphase von 40 (Fig. 2)
- 46: Pfeil der Rückstellbewegung, Rückstellphase von 40 (Fig. 6)
- 47: Kulissenführung von 42
- 48: Kulissenstein von 42
- 48.1: Unwirksamkeit von 40, Entkupplungsstellung von 42, entspannte Neutralstellung von 40 (Fig. 1, 4)
- 48.2: Wirksamkeit von 42, Kupplungsstellung, Spannstellung von 40
- 49: Innenanschlag in 42 für 48
- 50: Pfeil der Weiterbewegung von 43, 44, Überhubphase von 40 (Fig. 5)
- 51: Bewegungspfeil von 10 relativ zu 12 (Fig. 6)
- 52: Winkel der Weiterdrehung von 15 (Fig. 5)

## Patentansprüche

1. Verschluss mit einem beweglichen Teil eines Fahrzeugs, wie einer Klappe (18) oder Tür und mit einem ruhenden Teil des Fahrzeugs, nämlich einer Karosserie (38),
bestehend aus einem Schloss (12) an dem einen Teil (18) des Fahrzeugs und einem Schließteil (10) an dem anderen (38),
wobei das Schloss (12) eine drehgelagerte Falle (15) und eine schwenkgelagerte Klinke (20) umfasst,
die Falle (15) eine Aufnahme (13) für einen Schließteil (10) und sowohl eine Vorrast (16) als auch eine Hauptrast (17) zum Eingriff der Klinke (20) besitzt,
die Klinke (20) in Richtung auf die Falle (15) zu federbelastet (29) ist,
bei offener Klappe (18) oder Tür sich die Falle (15) in einer Offenlage (15.1) befindet und beim Schließen der Klappe (18) oder Tür zunächst in eine Vorrastlage (15.2) übergeht, wo die Klinke (20) in die Vorrast (16) der Falle (15) eingreift,
und mit einer motorischen Zuziehhilfe (40), welche - in einer Zuziehphase (45) - die Falle (15) aus der Vorrastlage (15.2) motorisch weiterbewegt und die Falle (15) in eine Hauptrastlage (15.3) überführt, wo sich die Klinke (20) an der Hauptrast (17) der Falle (15) abstützt,
und mit einem auf die Klinke (20) wirkenden Betätiger zum Öffnen der Klappe (18) oder Tür,
wobei beim Auslösen des Betätigers die Klinke (20) aus der Hauptrast (17) herausgehoben wird und die Falle (15) freigibt
und die freigegebene Falle (15) aus ihrer Hauptrastlage (15.3) in ihre Offenlage (15.1) bei geöffneter Klappe (18) oder Tür gelangt,
**dadurch gekennzeichnet,**
**dass** - ausgehend von der Hauptrastlage (15.3) der Falle (15) bei geschlossener Klappe (18) oder Tür - die Zuziehhilfe (40) vor der Freigabe oder während der Freigabe der Falle (15) durch die Klinke (20) erneut wirksam wird und - in einer Rückstellphase (46) - die Falle (15) in Gegenrichtung zur vorausgehenden Zuziehphase (45) allmählich in Richtung ihrer Offenlage (15.1) zurückbewegt.

2. Verschluss nach Anspruch 1, **dadurch gekennzeichnet, dass** vor Einleitung der Rückstellphase (46) die Zuziehhilfe (40) zunächst in einer Überhubphase (50) die Falle (15) in Richtung der vorausgehenden Zuziehphase (45) aus ihrer Hauptrastlage (15.3) in eine Überhublage (15.4) weiterbewegt und einen Spalt (25) zwischen der Hauptrast (17) der Falle (15) und der Sperrnase (27) der Klinke (20) erzeugt
und dass erst danach die Zuziehhilfe (40) - in Gegenrichtung zur Überhubphase (50) - die Rückstellphase (46) an der Falle (15) ausführt.

3. Verschluss nach Anspruch 1, **dadurch gekennzeichnet, dass** in der vollen Offenlage (15.1) und/oder der vollen Hauptrastlage (15.3) der Falle (15) die Zuziehhilfe (40) sich in einer entspannten Neutralstellung (48.1) befindet.

4. Verschluss nach Anspruch 2 und 3, **dadurch gekennzeichnet, dass** vor dem Verlassen der Hauptrastlage (15.3) der Falle (15) die Zuziehhilfe (40) zunächst in eine Spannstellung (48.2) gelangt, um die Überhubphase (50) auszuführen, und danach ihre Rückstellphase (46) ausführt.

5. Verschluss nach Anspruch 3, **dadurch gekennzeichnet, dass** eine Getriebeverbindung (43, 44) zwischen der Falle (15) und der Zuziehhilfe (40) besteht
und dass in der vollen Offenlage (15.1) und/oder der vollen Hauptrastlage (15.3) der Falle (15) eine Getriebeverbindung (43) entkuppelt (48.1) ist.

6. Verschluss nach Anspruch 4 und 5, **dadurch gekennzeichnet, dass** vor dem Verlassen der Hauptrastlage (15.3) die Getriebeverbindung (43, 44) zwischen der Falle (15) und der Zuziehhilfe (40) gekuppelt (48.2) wird
und dass dann die Zuziehhilfe (40) zunächst die Überhubphase (50) und danach die Rückstellphase (46) ausführt.

7. Verschluss nach Anspruch 1 oder 2, **dadurch gekennzeichnet, dass** in der vollen Offenlage (15.1) und/oder der vollen Hauptrastlage (15.3) der Falle die Falle (15) von der Zuziehhilfe (40) unter Spannung gehalten wird.

8. Verschluss nach einem der Ansprüche 1 bis 7, **dadurch gekennzeichnet, dass** die Falle (15) ihrerseits in Richtung auf die Klinke (20) zu federbelastet (19) ist.

9. Verschluss nach einem der Ansprüche 1 bis 8, **dadurch gekennzeichnet, dass** die Klinke (20) von einer motorischen Öffnungshilfe (30) aus ihrem Eingriff in die Hauptrast (17) der Falle (15) herausgehoben wird
und dass der Betätiger die Öffnungshilfe (30) wirksam setzt.

10. Verschluss nach Anspruch 9, **dadurch gekennzeichnet, dass** die Öffnungshilfe (30) einen angetriebenen Exzenter (32) aufweist, dessen Exzenterkurve (36) mit einer Stellfläche (21) an der Klinke (20) zusammenwirkt
und dass der Exzenter (32) die Klinke (20) motorisch (30) aus ihrer Sperrposition (20.3) an der Hauptrast (17) in eine Freigabeposition (20.4) bewegt, wo die Falle (15) freigegeben ist.

11. Verschluss nach einem der Ansprüche 1 bis 10, **dadurch gekennzeichnet, dass** die Zuziehhilfe (40) zwar außerhalb des Schlosses (12) angeordnet ist, aber über ein mechanisches Getriebe (41, 42, 43) mit der Falle (15) im Schloss (12) verbunden ist.

12. Verschluss nach einem der Ansprüche 1 bis 10, **dadurch gekennzeichnet, dass** die Zuziehhilfe (40) im Schloss (12) integriert ist.

13. Verschluss nach einem der Ansprüche 1 bis 12, **dadurch gekennzeichnet, dass** in der Hauptrastlage (15.3) der Falle (15) die Zuziehhilfe (40) normalerweise zwar unwirksam (48.1) gesetzt ist, aber beim Auslösen des Betätigers wirksam (48.2) gesetzt wird.

14. Verschluss nach Anspruch 13, **dadurch gekennzeichnet, dass** beim Wirksamsetzen (48.2) des Betätigers die Zuziehhilfe (40) zunächst ihre Überhubphase (50) ausführt, bevor sie die Rückstellphase (46) an der Falle (15) ausführt.

15. Verschluss nach einem der Ansprüche 1 bis 14, **dadurch gekennzeichnet, dass** die Zuziehhilfe (40) während der Fahrt des Fahrzeugs zwar unwirksam gesetzt ist, aber bei Stillstand des Fahrzeugs in eine Bereitschaftsstellung überführt wird, die auf ein Auslösen des Betätigers anspricht.

16. Verschluss nach einem der Ansprüche 1 bis 15, **dadurch gekennzeichnet, dass** die Rückstellphase der Zuziehhilfe (40) durch mindestens einen Sensor gesteuert wird, der auf die Stellung der Schlossglieder im Schloss (12) anspricht.

17. Verschluss nach Anspruch 16, **dadurch gekennzeichnet, dass** der Sensor berührungslos arbeitet und auf kapazitivem, elektromagnetischem, akustischem und/oder optischem Weg wirksam ist und die Zuziehhilfe (40) in ihrer Rückstellphase (46) steuert.

18. Verschluss nach einem der Ansprüche 1 bis 17, **dadurch gekennzeichnet, dass** der Betätiger Bestandteil eines Identifikationsgebers, wie eines elektronischen Schlüssels, ist, der bei Auslösung die Überhubphase (50) und/oder die Rückstellphase (46) der Zuziehhilfe (40) ausführt.

19. Verschluss nach einem der Ansprüche 1 bis 18, **dadurch gekennzeichnet, dass** die Zuziehhilfe (40) in ihrer Rückstellphase (46) die Falle (15) bis in den Bereich der Offenlage (15.1) zurückbewegt.

20. Verschluss nach einem der Ansprüche 1 bis 18, **dadurch gekennzeichnet, dass** die Zuziehhilfe (40) in ihrer Rückstellphase (46) die Falle (15) bis in den Bereich der Vorrastlage (15.2) zurückbewegt und sich dann unwirksam setzt oder in eine Neutralstellung (48.1) übergeht.

## Claims

1. Closure with a movable part of an automobile, like a flap (18) or door, and with a stationary part of the automobile, namely, a carriage (38),
comprising a lock (12) on one part (18) of the automobile and a locking part (10) on the other (38),
whereby the lock (12) comprises a pivot mounted catch (15) and a swivel mounted latch (20),
the catch (15) has an acceptance (13) for a locking part (10) and both a secondary position (16) and a primary position (17) for the latch (20) to engage,
the latch (20) is spring-loaded (29) in the direction of the catch (15),
when the flap (18) or door is open, the catch (15) is in open position (15.1), and upon closing the flap (18) or door, it goes into a secondary position setting (15.2) where the latch (20) engages into the secondary position (16) of the catch (15),
and with a motorized automatic closing aid (40) which - in an automatic closing phase (45) - drives the catch (15) out of the secondary position setting (15.2) and transfers the catch (15) into a primary position setting (15.3) where the latch (20) props itself against the primary position (17) of the catch (15),
and with an actuator acting on the latch (20) to open the flap (18) or door,
whereby when the actuator is triggered the latch (20) is raised out of the primary position (17) and releases the catch (15),
and the released catch (15) goes from its primary position setting (15.3) into its open position (15.1) with opened flap (18) or door,
thereby **characterized**
**in that** - based on the primary position setting (15.3) of the catch (15) with closed flap (18) or door - the automatic closing aid (40), prior to or during the release of the catch (15) by the latch (20), again goes into action and - in a reset phase (46) - gradually moves the catch (15) in the opposite direction of the previous automatic closing phase (45) back in the direction of its open position (15.1).

2. Closure pursuant to Claim 1, thereby **characterized in that** prior to initiation of the reset phase (46) the automatic closing aid (40) first of all in an excess travel phase (50) advances the catch (15) in the direction of the previous automatic closing phase (45) out of its primary position setting (15.3) into an excess travel phase (15.4) and generates a gap (25) between the primary position (17) of the catch (15) and the cam (27) of the latch (20),
and **in that** only afterwards does the automatic closing aid (40) - in the opposite direction of the excess travel phase (50) - execute the reset phase (46) at the catch (15).

3. Closure pursuant to Claim 1, thereby **characterized in that** in the full open position (15.1) and/or full primary position setting (15.3) of the catch (15) the automatic closing aid (40) is found in an untensioned neutral setting (48.1).

4. Closure pursuant to Claim 2 and 3, thereby **characterized in that** before leaving the primary position setting (15.3) of the catch (15) the automatic closing aid (40) first of all goes into a tensioned setting (48.2) in order to execute the excess travel phase (50), and subsequently executes its reset phase (46).

5. Closure pursuant to Claim 3, thereby **characterized in that** there is a geared connection (43, 44) between the catch (15) and the automatic closing aid (40),
and **in that** in the full open position (15.1) and/or full primary position setting (15.3) of the catch (15) a geared connection (43) is decoupled (48.1).

6. Closure pursuant to Claim 4 and 5, thereby **characterized in that** before leaving the primary position setting (15.3) the geared connection (43, 44) between the catch (15) and the automatic closing aid (40) will be coupled (48.2),
and **in that** then the automatic closing aid (40) first of all executes the excess travel phase (50) and subsequently the reset phase (46).

7. Closure pursuant to Claim 1 or 2, thereby **characterized in that** in the full open position (15.1) and/or full primary position setting (15.3) of the catch, the catch (15) is kept under tension by the automatic closing aid (40).

8. Closure pursuant to one of the claims 1 to 7, thereby **characterized in that** the catch (15) on its part is spring-loaded (19) towards the latch (20).

9. Closure pursuant to one of the claims 1 to 8, thereby **characterized in that** the latch (20) is lifted out of its engagement in the primary position (17) of the catch (15) by a motorized opening aid (30),
and **in that** the actuator renders the opening aid (30) active.

10. Closure pursuant to Claim 9, thereby **characterized in that** the opening aid (30) has a driven excentric (32) the excentric curve (36) of which interacts with a setting surface (21) on the latch (20),
and **in that** the excentric (32) motor-drives (30) the latch (20) out of its blocking position (20.3) on the primary position (17) into a release position (20.4) where the catch (15) is released.

11. Closure pursuant to one of the claims 1 to 10, thereby **characterized in that** although the automatic closing aid (40) is arranged outside the lock (12), it is nonetheless connected by means of a mechanical transmission (41, 42, 43) with the catch (15) in the lock (12).

12. Closure pursuant to one of the claims 1 to 10, thereby **characterized in that** the automatic closing aid (40) is integrated in the lock (12).

13. Closure pursuant to one of the claims 1 to 12, thereby **characterized in that** in the primary position setting (15.3) of the catch (15) the automatic closing aid (40), which is normally set to inactive (48.1), upon triggering the actuator is set to active (48.2).

14. Closure pursuant to Claim 13, thereby **characterized in that** upon setting the actuator to active (48.2), the automatic closing aid (40) first of all executes its excess travel phase (50) before executing the reset phase (46) on the catch (15).

15. Closure pursuant to one of the claims 1 to 14, thereby **characterized in that** although set to inactive when the automobile is underway, when the automobile has stopped the automatic closing aid (40) is transferred into a ready position which responds to a triggering of the actuator.

16. Closure pursuant to one of the claims 1 to 15, thereby **characterized in that** the reset phase of the automatic closing aid (40) is controlled by at least one sensor which responds to the position of the lock elements in the lock (12).

17. Closure pursuant to Claim 16, thereby **characterized in that** the sensor works contactless and is effective in a capacitive, electromagnetic, acoustic and/or optical way and steers the automatic closing aid (40) in its reset phase (46).

18. Closure pursuant to one of the claims 1 to 17, thereby **characterized in that** the actuator is a constituent part of an identification device, like an electronic key, which, when triggered, executes the excess travel phase (50) and/or the reset phase (46) of the automatic closing aid (40).

19. Closure pursuant to one of the claims 1 to 18, thereby **characterized in that** in its reset phase (46) the automatic closing aid (40) moves the catch (15) all the way back to the area of the open position (15.1).

20. Closure pursuant to one of the claims 1 to 18, thereby **characterized in that** in its reset phase (46) the automatic closing aid (40) moves the catch (15) all the way back to the area of the secondary position setting (15.2) and then sets itself to inactive or goes over to a neutral setting (48.1).

## Revendications

1. Fermeture unissant une partie mobile d'un véhicule telle qu'un hayon (18) ou une porte et une partie fixe d'un véhicule, à savoir une carrosserie (38),
comprenant une serrure (12) contre une partie (18) du véhicule et une pièce d'ouverture/fermeture (10) contre l'autre partie (38),
sachant que la serrure (12) comprend un pêne (15) en appui rotatif et un cliquet (20) en appui pivotant,
le pêne (15) présente un réceptacle (13) recevant une pièce d'ouverture/fermeture (10) ainsi qu'un cran préliminaire (16) et un cran principal (17) pour engrener dans le cliquet (20),
le cliquet (20) subit la contrainte (29) d'un ressort dans la direction de fermeture du pêne (15),
lorsque le hayon (18) ou la porte est ouverte, le pêne (15) se trouve dans une position ouverte (15.1) et lors de la fermeture du hayon (18) ou de la porte, il se rend d'abord dans une position de précrantage (15.2) où le cliquet (20) engrène dans le cran préliminaire (16) du pêne (15),
et comprenant un accessoire motorisé (40) de traction dans le sens de fermeture, lequel, pendant une phase de traction de fermeture (45), continue de déplacer de façon motorisée le pêne (15) pour lui faire quitter sa position de précrantage (15.2) et amène le pêne (15) dans une position de crantage principale (15.3) où le cliquet (20) s'appuie sur le cran principal (17) du pêne (15),
et avec un moyen d'actionnement agissant sur le cliquet (20) afin d'ouvrir le hayon (18) ou la porte,
sachant que lors du déclenchement du moyen d'actionnement le cliquet (20) est soulevé hors du cran principal (27) et libère le pêne (15)
et que le pêne (15) libéré quitte sa position de crantage principale (15.3) pour gagner sa position ouverte (15.1) lorsque le hayon (18) ou la porte est ouverte,
**caractérisée en ce que**
en partant de la position de crantage principale (15.3) du pêne (15) lorsque le hayon (18) ou la porte est fermée - l'accessoire de traction de fermeture (40) s'active à nouveau avant le déblocage ou pendant le déblocage du pêne (15) par le cliquet (20) et - pendant une phase de rappel (46) - le pêne (15) se déplace progressivement en sens contraire de celui de la phase précédente de traction de fermeture (45), en direction de sa position ouverte (15.1).

2. Fermeture selon la revendication 1, **caractérisée en ce qu'**avant d'entamer la phase de rappel (46), l'accessoire de traction de fermeture (40) commence, dans une phase de dépassement de course (50), par continuer de déplacer le pêne (15) dans le sens de la phase de traction de fermeture (45) précédente pour lui faire quitter sa position de crantage principale (15.3) et l'amener dans une position de dépassement de course (15.4), et génère un interstice (25) entre le cran principal (17) du pêne (15) et la saillie de blocage (27) que comporte le cliquet (20)
et que ce n'est qu'ensuite que l'accessoire de traction de fermeture (40) exécute - en direction opposée de celle de la phase de dépassement de course (50) - la phase de rappel (46) au niveau du pêne (15).

3. Fermeture selon la revendication 1, **caractérisée en ce que** lorsque le pêne (15) se trouve en position entièrement ouverte (15.1) et/ou en position de crantage principale (15.3), l'accessoire de traction de fermeture (40) se trouve dans une position neutre (48.1) détendue.

4. Fermeture selon les revendications 2 ou 3, **caractérisée en ce qu'**avant que le pêne (15) quitte la position de crantage principale (15.3), l'accessoire de traction de fermeture (40) parvient d'abord dans une position tendue (48.2) pour exécuter la phase de dépassement de course (50), et qu'il exécute ensuite sa phase de rappel (46).

5. Fermeture selon la revendication 3, **caractérisée en ce qu'**une transmission (43, 44) est présente entre le pêne (15) et l'accessoire de traction de fermeture (40)
et **en ce que** lorsque le pêne (15) se trouve dans la position intégralement ouverte (15.1) et/ou en position principale intégralement crantée (15.3), une transmission (43) se trouve en position débrayée (48.1).

6. Fermeture selon les revendications 4 et 5, **caractérisée en ce qu'**avant de quitter la position de crantage principale (15.3) la transmission (43, 44) est embrayée (48.2) entre le pêne (15) et l'accessoire de traction de fermeture (40)
et **en ce qu'**ensuite l'accessoire de traction de fermeture (40) exécute d'abord la phase de dépassement de course (50) et ensuite la phase de rappel (46).

7. Fermeture selon la revendication 1 ou 2, **caractérisée en ce que** lorsque le pêne (15) se trouve sur la position entièrement ouverte (15.1) et/ou sur la position de crantage principale (15.3), le pêne est maintenu tendu par l'accessoire de traction de fermeture (40).

8. Fermeture selon l'une des revendications 1 à 7, **caractérisée en ce que** le pêne (15) de son côté se trouve sous contrainte ressort (19) en direction du cliquet (20).

9. Fermeture selon l'une des revendications 1 à 8, **caractérisée en ce qu'**un accessoire motorisé (30) d'aide à l'ouverture soulève le cliquet (20) pour lui faire quitter son engrènement dans le cran principal (17) du pêne (15)
et **en ce que** le moyen d'actionnement rend l'accessoire d'ouverture (30) opérant.

10. Fermeture selon la revendication 9, **caractérisée en ce que** l'accessoire d'ouverture (30) présente un excentrique (32) entraîné dont la came (36) d'excentrique interagit avec une surface de réglage (21) sur le cliquet (20)
et **en ce que** l'excentrique (32) déplace le cliquet (20) de façon motorisée (30) pour lui faire quitter sa position de blocage (20.3) contre le cran principal (17) et lui faire gagner une position de déblocage (20.4), position dans laquelle le pêne (15) est débloqué.

11. Fermeture selon l'une des revendications 1 à 10, **caractérisée en ce que** l'accessoire de traction de fermeture (40) est agencé certes en dehors de la serrure (12), mais qu'il est relié via une transmission mécanique (41, 42, 43) avec le pêne (15) dans la serrure (12).

12. Fermeture selon l'une des revendications 1 à 10, **caractérisée en ce que** l'accessoire de traction de fermeture (40) est intégré dans la serrure (12).

13. Fermeture selon l'une des revendications 1 à 12, **caractérisée en ce que** lorsque le pêne (15) se trouve en position de crantage principale (15.3), l'accessoire de traction de fermeture (40) est certes normalement rendu inopérant (48.1), mais qu'il est rendu opérant (48.2) au déclenchement du moyen d'actionnement.

14. Fermeture selon la revendication 13, **caractérisée en ce qu'**au moment de rendre opérant (48.2) le moyen d'actionnement, l'accessoire de traction de fermeture (40) commence par exécuter sa phase de dépassement de course (50) avant d'exécuter la phase de rappel (46) sur le pêne (15).

15. Fermeture selon l'une des revendications 1 à 14, **caractérisée en ce que** l'accessoire de traction de fermeture (40) est certes rendu inopérant pendant le déplacement du véhicule, mais qu'il passe ensuite en position de veille lorsque le véhicule s'immobilise, position qui réagit à un déclenchement du moyen d'actionnement.

16. Fermeture selon l'une des revendications 1 à 15, **caractérisée en ce que** la phase de rappel de l'accessoire de traction de fermeture (40) est pilotée par au moins un capteur qui réagit en fonction de la position des organes à l'intérieur de la serrure (12).

17. Fermeture selon la revendication 16, **caractérisée en ce que** le capteur fonctionne sans contact physique et qu'il agit par la voie capacitive, électromagnétique, acoustique et/ou optique, et qu'il pilote l'accessoire de traction de fermeture (40) pendant sa phase de rappel (46).

18. Fermeture selon l'une des revendications 1 à 17, **caractérisée en ce que** le moyen d'actionnement fait partie intégrante d'un transmetteur d'identification tel qu'une clé électronique, lequel lors d'un déclenchement exécute la phase de dépassement de course (50) et/ou la phase de rappel (46) de l'accessoire de traction de fermeture (40).

19. Fermeture selon l'une des revendications 1 à 18, **caractérisée en ce que** l'accessoire de traction de fermeture (40) fait, pendant sa phase de rappel (46), reculer le pêne (15) jusque dans la zone de la position ouverte (15.1).

20. Fermeture selon l'une des revendications 1 à 18, **caractérisée en ce que** l'accessoire de traction de fermeture (40) fait, pendant sa phase de rappel (46), reculer le pêne (15) jusque dans la zone de précrantage (15.2) puis se rend inopérant ou se rend dans une position neutre (48.1).
